# EUROPÄISCHE PATENTSCHRIFT

(11) **EP 1 261 775 B1**
(45) Veröffentlichungstag und Bekanntmachung des Hinweises auf die Patenterteilung: **05.07.2006**
(21) Anmeldenummer: 01929229.1
(22) Anmeldetag: 06.03.2001
(51) Int. Cl.: E01C 19/48

(54) **Zusatzeinrichtung für einen Strassenfertiger**
Accessory for a road finishing machine
Dispositif supplémentaire pour un finisseur

(30) Priorität: 07.03.2000 DE 20003935 U
(43) Veröffentlichungstag der Anmeldung: 04.12.2002
(73) Patentinhaber: Hermann Kirchner GmbH & Co. KG, 36251 Bad Hersfeld (DE)
(72) Erfinder: DIETRICH, Willi, 36226 Bad Hersfeld (DE); RICHTER, Elk, 38312 Dorstadt (DE)
(74) Vertreter: Liedtke, Klaus
(86) Internationale Anmeldenummer: PCT/DE2001/000828
(87) Internationale Veröffentlichungsnummer: WO 2001/066860

(56) Entgegenhaltungen:
- DE-U- 29 803 077
- DE-U- 29 911 151

## Beschreibung

Die Erfindung betrifft eine Zusatzeinrichtung für einen Fertiger, mit dem mindestens eine Straßenbelagschicht eingebaut und verdichtet wird und wobei der Fertiger ein Fahrwerk mit einem Antriebsaggregat, einen ersten Materialvorratsbehälter, ein Fahrerhaus, einen Verteiler, eine Transporteinrichtung sowie eine Verdichtungsbohle enthält, wobei die Zusatzeinrichtung Mittel enthält, die in Verbindung mit dem Fertiger das gleichzeitige heiß-auf-heiß-Verlegen von zwei Schichten ermöglicht, wobei die Mittel aus mindestens einem Materialvorratsbehälter, einer Transporteinrichtung, einer Verteilungseinrichtung und einer Verdichtungsbohle bestehen

Die selbstfahrende Zusatzeinrichtung kann an handelsübliche Fertiger angekoppelt werden und dient dann vorzugsweise zum Einbau von zweischichtigen Asphaltbelägen. Es ist jedoch auch möglich, Betonschichten oder kombinierte Beton- und Asphaltschichten sowie Beläge jeglicher Art einzubauen. Im nicht gekoppelten Zustand kann die selbstfahrende Zusatzeinrichtung als konventioneller, eigenständig arbeitender Straßenfertiger mit Mischgutbehälter und Stetigförderer oder ohne diese betrieben werden.

Im Stand der Technik ist es bekannt, mit Hilfe von Fertigern Belagschichten auf Straßenkonstruktionen aufzubringen. Derzeit dominiert hierfür die Asphaltbauweise, da dieser Baustoff eine Reihe von Vorteilen aufweist. Um die Asphaltbauweise besser den Belastungen des Schwerverkehrs anzupassen, wird eine Erhöhung des Verdichtungsgrades und die Reduzierung der Stärke der Deckschichten angestrebt. Zur Erzielung einer wirksamen Abdichtung der Deckschicht sowie zur Minimierung der Alterung der Bindemittel und der Vermeidung von Spurrillen, Deckenschäden, Rissen und Abplatzungen wird in zunehmendem Maße Kompaktasphalt eingesetzt, bei dem zwei Schichten gleichzeitig heiß-auf-heiß verlegt werden. Der Einbau erfolgt entweder mit zwei Fertigern, die direkt hintereinander laufen oder mit einem Spezialfertiger, der zwei Einbaufertiger in einer Maschine vereinigt.

Nach EP 0 730 694 B1 ist ein Fertiger bekannt, der es gestattet, mit nur einem Gerät eine zweischichtige Asphaltschicht einzubauen und zu verdichten. Bei diesem Fertiger ist auf einem vergrößertem Grundgestell ein zweites Transport- und Verteilersystem sowie eine zweite Einbaubohle angeordnet.

Nachteilig bei dieser Anordnung ist, dass für den Einbau von zwei Asphaltschichten ein Spezialfertiger erforderlich ist, der nur für den speziellen Einsatz eines zweischichtigen Asphaltaufbaus verwendet werden kann und der sehr hohe Herstellungskosten erfordert.

Nach DE 298 03 077 U1 ist eine Zusatzeinrichtung für einen Fertiger bekannt, die das gleichzeitige heiß-auf heiß-Verlegen von zwei Schichten ermöglicht und die einen zweiten Materialvorratskübel, eine zweiten Transporteinrichtung und eine vor einer zweiten Einbaubohle angebrachte zweite Verteilungseinrichtung aufweist.

Nachteilig ist hierbei, dass ein mit dieser Zusatzeinrichtung versehener Fertiger beim Transport von einer Baustelle zu einer entfernten anderen Baustelle ein großes Transportvolumen beansprucht sowie schwere mobile Kraneinrichtungen benötigt werden.

Nach EP 0 750 070 A1 ist ein Deckenfertiger bekannt, der zum gleichzeitigen Einbau von mindestens zwei Betonbelagschichten mit einem Chassis, einem Fahrwerk, wenigstens zwei am Chassis angeordneten Mischgutbehältern, einem jedem Mischgutbehälter zugeordneten hinter dem Chassis angeordneten Querverteiler sowie je einem Längsförderer ausgerüstet ist Die beiden Einbaubohlen, als Hochverdichtungsbohlen ausgebildet, werden über zwei getrennte Nivellierholme, die gelenkig am Chassis angeordnet sind, durch den Fertiger schwimmend mitgezogen.

Ein aus DE 23 14812 A1 bekannter Straßenfertiger ist nach Art eines Gleitschalungsfertigers aufgebaut. Bei diesem sind zwei Einbaubohlen hintereinander und quer versetzt angeordnet. Dieser Fertiger ist nicht zum Einbau mehrlagiger Belagsschichten geeignet, da beide Einbaubohlen die selbe Einbauschicht bearbeiten und die Doppelanordnung nur zum Zwecke der Verstellbarkeit der Einbaubohle dient.

Aus DE 295 14 231 U 1 ist ein Gleitschalungsfertiger mit einem von einzeln angetriebenen Raupenfahrwerken getragenen Vierkantrahmen bekannt, in dem zwei Einbaubohlen hintereinander schwimmend vom Tragrahmen geschleppt werden. Diese Straßenbaumaschine ist in der Lage, zwei getrennte Betoneinbauschichten einzubauen. Nachteilig ist hierbei, dass die Einbaubreite durch die Gleitschalung begrenzt ist und die Einbaubreite innerhalb der Raupen-Fahrwerke angeordnet sind.

Der Erfindung liegt die Aufgabe zugrunde, eine kostengünstige Zusatzeinrichtung zu schaffen, die nur ein geringes Transportvolumen benötigt und die in Kombination mit einem handelsüblichen Fertiger den Einbau von zwei Belagschichten auch unterschiedlichen Materials in wirtschaftlicher Weise ermöglicht und die ein einfaches Umrüsten der Anordnung ermöglicht, um sowohl den Einbau von mehrschichtigen Straßenbelägen als auch den herkömmlichen Einbau eines einschichtigen Belages zu ermöglichen.

Erfindungsgemäß gelingt die Lösung der Aufgabe mit einem Fertiger, der die in Patentanspruch 1 angegebenen Merkmale aufweist.

Vorteilhafte Ausgestaltungen des erfindungsgemäßen Fertigers sind in den Unteransprüchen angegeben.

Ein mit der erfindungsgemäßen selbstfahrende Zusatzeinrichtung gekoppelter konventioneller Fertiger ermöglicht den Einbau einer zweischichtigen Belagsschicht, vorzugsweise eines zweischichtigen Asphaltbelags, mit einem gekoppeltem Maschinensystem, das lediglich durch Umrüsten eines vorhandenen konventionellen Fertigers an die jeweilige Aufgabe angepasst werden kann. Hierzu ist es lediglich erforderlich, an einem vorhandenen Fertiger die selbstfahrende Zusatzeinrichtung anzukoppeln. Die selbstfahrende Zusatzeinrichtung kann sehr leicht abgekoppelt werden, so dass der Anwender nach der Entkopplung zwei Fertiger zur Verfügung hat, die sowohl für den konventionellen Einbau nur einer Schicht als auch für den Einbau eines zweischichtigen Belages verwendet werden können. Diese Maschinen sind außerdem kostengünstiger herstellbar als ein gesonderter Doppelfertiger.

Ein mit der erfindungsgemäßen selbstfahrende Zusatzeinrichtung versehener Fertiger verfugt über zwei getrennte Verdichtungsbohlen, die als Standard- oder Ausziehbohle mit oder ohne Hochverdichtungsbohle ausgeführt sein können. Die erste Bohle dient als Einbau- und Vorverdichtungsbohle und ermöglicht eine extrem hohe Vorverdichtung, weshalb eine gegenüber den nach bekannten Verfahren verlegten Belägen wesentlich höhere Ebenflächigkeit des zweischichtigen Belages erreicht wird. Die so erzielte hohe Ebenflächigkeit ermöglicht es in Verbindung mit der hohen Vorverdichtung, die gegebenenfalls noch erforderliche Nachverdichtung auf ein Mindestmaß zu reduzieren.

Ein wichtiger Vorteil der erfindungsgemäßen Einrichtung besteht darin, dass serienmäßige, für die üblichen Fertiger verwendbare Komponenten für die Bauteile Arbeitsplattform, Antriebseinheit, Fahrwerk, Vorverteilersystem und Verdichtungsbohlen für die selbstfahrende Zusatzeinrichtung verwendet werden können.

Durch die erfindungsgemäße Anordnung von zwei Verdichtungsbohlen besteht ferner die Möglichkeit, getrennte Profile für die beiden Schichten zu erzeugen, z.B. können Regenrinnen eingebracht werden Ein weiterer wichtiger Vorteil besteht darin, dass in einfacher Weise durch Endkopplung der selbstfahrenden Zusatzeinrichtung von dem konventionellen Fertiger ein zweiter Fertiger entsteht, dessen Funktionen in jeder Weise der des ersten Fertigers entspricht, wenn dieser mit einem konventionellen Aufnahme- und Fördermodul bestückt wird kann auch ohne ein zusätzliches Übergabegerät gearbeitet werden.

Es ist möglich, die Steuerung der Schichtstärke, die so genannte Nivellierung gekoppelt mit der ersten Bohle oder unabhängig davon mit einer gesondert arbeitenden Steuerung für die zweite Bohle zu versehen. Als Verdichtungsbohlen können handelsübliche starre Bohlen oder auch ausfahrbare Bohlen mit oder ohne Hochverdichtungsaggregaten eingesetzt werden.
Allein die Wandlung eines handelsüblichen Straßenfertigers zu einem Fertiger für den Einbau von zwei Belagsschichten, ist durch Versetzen des Maschinenraums am Fertiger um das Einbaumaß einer Förderschneckeneinrichtung und das Ankoppeln einer zweiten Anbaubohle, einer Förderschneckeneinrichtung und eines speziellen Aufnahmemoduls für zwei getrennte Belagschichten, möglich.

Die Erfindung wird im Folgenden anhand eines Ausführungsbeispiels näher erläutert. In der zugehörigen Zeichnung zeigen:
Figur 1 einen handelsüblichen Fertiger im Ausgangszustand,
Figur 2 den Fertiger nach Abbau von Materialvorratsbehälter und Fahrerdach oder Fahrerhaus,
Figur 3 eine erfindungsgemäße selbstfahrende Zusatzeinrichtung,
Figur 4 einen vergrößerten Materialvorratsbehälter,
Figur 5 den Fertiger mit angekoppelter selbstfahrender Zusatzeinrichtung und vergrößertem Materialvorratsbehälter für das Tragschichtmaterial,
Figur 6 den Fertiger mit angekoppelter selbstfahrender Zusatzeinrichtung mit hochgestellter Plattform,
Figur 7 Verstellung der kompletten Plattform nach unten, Verstellung der kompletten Verteilerschnecke, Verdichtungsbohle und der kompletten Plattform nach vorn.
Figur 8 die selbstfahrende Zusatzeinrichtung als eigenständige arbeitender Fertiger für den konventionellen Belagseinbau mit abgesenktem Mischgutbehälter und Stetigförderer,
Figur 9 die selbstfahrende Zusatzeinrichtung als eigenständig arbeitender Fertiger für den konventionellen Belageinbau mit Mischgutbehälter und Stetigförderer als Einbaumodul ,
Figur 10 die selbstfahrende Zusatzeinrichtung als eigenständig arbeitender Fertiger für Belageinbau mit Führungsblechen und Dosierschiebern,
Figur 11 die selbstfahrende Zusatzeinrichtung als Fertiger für den Mischguteinbau ohne Mischgutbehälter und Stetigförderer mit zweiter Verdichtungsbohle für die gleiche Belagschicht
Figur 12 eine Ausführungsform für einen mit modularen Zusatzeinrichtungen versehenen Fertiger und einer zusätzlich am Fertiger angebrachten Übergabeeinrichtung in Seitenansicht,

In Figur 1 ist ein handelsüblicher Fertiger dargestellt, der mit der erfindungsgemäßen selbstfahrenden Zusatzeinrichtung gekoppelt werden soll. Mit diesem Fertiger ist der Einbau einer einzelnen Asphaltschicht möglich. Für das Umrüsten des Fertigers zu einem Einbaugerät, mit dem ein zweischichtiger Asphaltbelag verlegt werden kann, werden zunächst der Fertigermaterialvorratsbehälter 1 und das Fahrerdach 9 abgebaut.

Der Zustand nach dem Abbau dieser Einrichtungen ist in Figur 2 dargestellt. An dem verbleibenden Grundgerät befinden sich das Fahrwerk des Fertigers mit den Antriebsaggregaten, die Fertigertransporteinrichtung 3 und der Fertigerverteiler 5 sowie die Fertigerverdichtungsbohle 7 für das Tragschichtmaterial. Danach wird der Fertigermaterialvorratsbehälter 1 für das Tragschichtmaterial am Fertiger angebracht und die selbstfahrende Zusatzeinrichtung am Fertiger angekoppelt. Hierzu ist es erforderlich, das nach der Positionierung der selbstfahrenden Zusatzeinrichtung diese an den Befestigungspunkten 17 mit dem Fertiger mechanisch verriegelt wird.

Figur 3 erläutert eine Ausführungsform für die erfindungsgemäße selbstfahrende Zusatzeinrichtung. Das Gestell 18 befindet sich auf dem Zusatzfahrwerk 19, an dem die Befestigungspunkte 17 angebracht sind. Das Zusatzfahrwerk 19 kann sowohl als Kettenfahrwerk als auch als Räderfahrwerk ausgebildet sein. Die Verstellarme 11 sind mit dem Gestell 18 und der Plattform 10 gelenkig verbunden. Auf der Plattform 10 sind der Zusatztmaterialvorratsbehälter 2 und das Fahrerhaus 9 angeordnet.

Figur 4 zeigt eine vergrößerte Ausführung des Fertigermaterialvorratsbehälter 1, der vorteilhaft anstelle des Originalvorratsbehälters am Fertiger angebracht werden kann.

Figur 5 erläutert das Ankoppeln des umgerüsteten Fertigers mit dem vergrößertem Materialvorratsbehälter 1 für das Tragschichtmaterial an die selbstfahrende Zusatzeinrichtung. Der links dargestellte Fertiger wird im Inneren der Zusatzeinrichtung an den Befestigungspunkten 17 angekoppelt.

Wie aus Figur 6 ersichtlich ist, ist es möglich, die komplette Plattform 10 der Zusatzeinrichtung auch im angekoppelten Zustand nach oben zu heben. Dies ist vorteilhaft, um Wartungsarbeiten am Grundgerät durchführen zu können, ohne dass die selbstfahrende Zusatzeinrichtung abgekoppelt werden muss. Um das Heben der Plattform 10 zu ermöglichen, sind am Gestell 18 der selbstfahrenden Zusatzeinrichtung schwenkbare Verstellarme 11 angebracht, die an Lagerstellen mit dem feststehendem Teil des Gestells 18 verbunden sind und mit Hilfe von Hydraulikzylindern bewegt werden können.

In den Figuren 7a bis 7d sind die Verstellmöglichkeiten von Baugruppen der selbstfahrenden Zusatzeinrichtung dargestellt.
In Figur 7a ist die Plattform 10 mit dem Zusatzmaterialvorratsbehälter 2, der Zusatztransporteinrichtung 4 und dem Fahrerhaus 9, von dem das Dach abgebaut wurde, nach oben angehoben.
Bei dem in Figur 7b gezeigten Zustand sind Zusatzverteiler 6 und Zusatzverdichtungsbohle 8 nach hinten ausgefahren.
Bei dem in Figur 7c dargestellten Zustand sind alle Aggregate eingefahren. Dieser Zustand ist insbesondere für den Transport der Zusatzeinrichtung zweckmäßig. Es können aber auch einschichtige Asphaltbeläge damit verlegt werden.
Der in Figur 7d dargestellte Zustand, bei dem die Plattform 10 mit den an ihr befestigten Aggregaten nach vorn ausgefahren ist, ermöglicht das Anbringen von Baugruppen zwischen Zusatzfahrwerk und Zusatzverdichtungsbohle 8, beispielsweise von Gleitschalungs- und Abweisblechen oder einer Verteilerschnecke und einer Einbaubohle. Eine Verstellung des Chassis, die eine Fahrspurverstellung zur Folge hat (nicht in Figur 7 gezeigt) soll die Möglichkeit der Anpassung der selbstfahrenden Zusatzeinrichtung an handelsüblichen Fertiger mit verschiedenen Fahrspurbreiten schaffen.

In Figur 8 wird eine Ausführungsform gezeigt, bei der der Zusatzvorratsbehälter 2 mit den zugehörigen Zusatztransporteinrichtungen 4 soweit abzusenken, dass er sich unterhalb der verstellbaren Plattform 10 befindet und dadurch ein Beschicken mit handelsüblichen Lkws möglich ist.

In Figur 9 wird eine Ausführung gezeigt, bei der die selbstfahrende Zusatzeinrichtung mit einem Modul gekoppelt werden kann, das aus einem separaten Zusatzmaterialvorratsbehälter 2 mit integrierter Zusatztransporteinrichtung 4 besteht.

Bei der in Figur 10 dargestellten Anordnung sind an der Vorderseite der Zusatzeinrichtung Gleitschalungsbleche 15 und höhenverstellbare Abweisbleche 14 angeordnet, mit denen es möglich ist, Straßenbaumaterial ohne Materialvorratsbehälter und Transporteinrichtungen einzubauen. Dazu ist es erforderlich, dass das Mischgut durch eine Ablegeeinrichtung dosiert zwischen den Fahrwerken der selbstfahrenden Zusatzeinrichtung abgelegt wird.

Die in Figur 11 gezeigte selbstfahrenden Zusatzeinrichtung weist neben der Zusatzverdichtungbohle 8 eine weitere Modulverdichtungsbohle 16 auf, die als ein Modul ausgeführt ist, so dass sie unkompliziert angebracht und entfernt werden kann. Mit dieser Ausführungsform kann die Belagschicht hoch verdichtet werden.

Figur 12 zeigt einen Fertiger, an dem verschiedene Module je nach Einsatzzweck angebracht werden können. Durch das Anbringen einzelner Module kann in einfacher Weise ein handelsüblicher Straßenfertiger zu einem Fertiger umgerüstet werden, der zum Einbau von zwei Belagschichten geeignet ist. Der Fertiger besteht aus einem handelsüblichen Fertiger, bei dem eine Materialschicht, im dargestellten Fall die Tragschicht aus dem Materialvorratsbehälter 1 über die Transportbänder für das System 1 zur Vorverdichtungsbohle 7 transportiert wird, wobei das Material vorher über die Verteilerschnecke 5 verteilt wird.
ln der Figur sind drei Module dargestellt.
Modul 1 enthält die Zusatzverdichtungsbohle 8 und den Zusatzverteiler 4. Modul 2 besteht aus einer Förderschnecke, mit der das Deckschichtmaterial aus dem Zusatzmaterialvorratsbehälter 2 zur Zusatzverdichtungsbohle 8 transportiert wird. Das an der Vorderseite des Fertigers anzubringende Modul 3 beinhaltet den Fertigermaterialvorratsbehälter 1 für die Tragschicht und den Zusatzmaterialvorratsbehälter 2 für die Deckschicht.
Zum Anbau der Module 1, 2 und 3 an einen handelsüblichen Fertiger ist es lediglich erforderlich, einfache Montagearbeiten auszuführen. Zur Befestigung werden vorteilhaft Schraubverbindungen verwendet, die im dargestellten Beispiel an gabelförmigen Befestigungselementen sowie an entsprechenden Öffnungen der zu verbindenden Baugruppen angebracht werden.
Die Steuerung der zweiten Bohle kann mittels einer an der Maschine bereits vorhandenen Nivelliereinrichtung oder von einer zusätzlichen zweiten Nivelliereinrichtung erfolgen.
Es ist möglich, die Zusatzverdichtungsbohle 8 mit dem Zusatzverteiler 6 (Modul 1) starr an der Fertigerverdichtungsbohle 7 mit einer getrennten Höhenverstellung für Bohle und Verteilerschnecke zu verbinden. Zweckmäßigerweise erfolgt dabei die Befestigung am Nivellierholm. Es ist außerdem möglich, die Zusatzverdichtungsbohle 8 mit der Schnecke des Zusatzverteilers 6 gelenkig am Chassis der Zugmaschine anzuordnen.

### BEZUGSZEICHENLISTE

- 1: Fertigermaterialvorratsbehälter
- 2: Zusatzmaterialvorratsbehälter
- 3: Fertigertransporteinrichtung
- 4: Zusatztransporteinrichtung
- 5: Fertigerverteiler
- 6: Zusatzverteiler
- 7: Fertigerverdichtungsbohle
- 8: Zusatzverdichtungsbohle
- 9: Fahrerdach, Fahrerhaus
- 10: Plattform
- 11: Verstellarme
- 12: Transportband
- 13: Umstellklappe
- 14: höhenverstellbares Abweisblech
- 15: Gleitschalung
- 16: Verdichtungsbohle für die gleiche Belagschicht
- 17: Befestigungspunkt, mechanische Verriegelung
- 18: Gestell
- 19: Zusatzfahrwerk

## Patentansprüche

1. Zusatzeinrichtung für einen Fertiger, mit dem mindestens eine Straßenbelagschicht eingebaut und verdichtet werden kann und wobei der Fertiger ein Fahrwerk mit einem Antriebsaggregat, einen ersten Materialvorratsbehälter (1), ein Fahrerhaus (9), einen Verteiler (5), eine Transporteinrichtung (3) sowie eine Verdichtungsbohle (7) enthält, wobei die Zusatzeinrichtung Mittel enthält, die in Verbindung mit dem Fertiger das gleichzeitige heiß-auf-heiß-Verlegen von zwei Schichten ermöglicht, wobei die Mittel aus mindestens einem Zusatzmaterialvorratsbehälter (2), einer Zusatztransporteinrichtung (4), einer Zusatzverteilungseinrichtung (6) und einer Zutsatzverdichtungsbohle (8) bestehen, **dadurch gekennzeichnet, dass** die Zusatzeinrichtung selbstfahrend ausge-bildet ist, ein Zusatzfahrwerk (19) sowie ein Gestell (18) aufweist, wobei an dem Zusatzfahrwerk (19) Befestigungspunkte (17) zur lösbaren Verbindung mit dem Fahrwerk des Fertigers angebracht sind und das Gestell (18) schwenkbare Verstellarme (11) aufweist, die mit Hilfe von Hydraulikzylindern bewegt werden können und eine Hub- und/oder Schwenkbewegung einer oberhalb des Zusatzfahrwerks (19) angebrachten Plattform (10) ermöglichen.

2. Zusatzeinrichtung nach Anspruch 1, **dadurch gekennzeichnet, dass** das Antriebsaggregat des Zusatzfahrwerkes (19) mit dem des Fertigers elektronisch/elektrisch und/oder hydraulisch verbunden werden kann und die Sollwertvorgabe für Fahrgeschwindigkeit und Fahrtrichtung von der Zusatzeinrichtung und/oder des Fertigers vorgegeben werden kann.

3. Zusatzeinrichtung nach Anspruch 1 oder 2, **dadurch gekennzeichnet, dass** das Zusatzfahrwerk (19) soweit verbreitert ist, dass der Fertiger innerhalb der Zusatzeinrichtung aufgenommen und befestigt werden kann.

4. Zusatzeinrichtung nach einem der vorhergehenden Ansprüche, **dadurch gekennzeichnet, dass** sich der Fertigermaterialvorratsbehälter (1) für die erste Belagschicht an der Vorderseite des Fertigers und der Zusatzmaterialvorratsbehälter (2) für die zweite Belagschicht an der Vorderseite der Zusatzeinrichtung befinden.

5. Zusatzeinrichtung nach einem der vorhergehenden Ansprüche, **dadurch gekennzeichnet,** das am Gestell (18) Mittel zur Verstellung der Fahrspur angebracht sind, die das Koppeln der selbstfahrenden Zusatzeinrichtung mit einem handelsüblichen Fertiger erleichtern.

6. Zusatzeinrichtung nach einem der vorhergehenden Ansprüche, **dadurch gekennzeichnet, dass** die Zusatzverteilungseinrichtung (6) und die Zusatzverdichtungsbohle (8) für das zweite Mischgut in Richtung zum Zusastzfahrwerk (19) verschiebbar angeordnet sind

7. Zusatzeinrichtung nach einem der vorhergehenden Ansprüche, **dadurch gekennzeichnet, dass** die gesamte Plattform (10) nach vorne in Einbaurichtung und der Zusatzmaterialvorratsbehälter (2) mit der Zusatztransporteinrichtung (4) von der Plattform (10) nach unten in Richtung des Zusatzfahrwerks (19) verschiebbar angeordnet sind.

8. Zusatzeinrichtung nach einem der vorhergehenden Ansprüche, **dadurch gekennzeichnet, dass** der Zusatzmaterialvorratsbehälter (2) mit der Zusatztransporteinrichtung (4) durch mechanische und oder hydraulische Schnellverschlüsse verbunden sind, so dass er sich leicht von der selbstfahrenden Zusatzeinrichtung entkoppeln und durch einen neuen größeren Mischgutbehälter mit Kratzkettenförderer ersetzen lässt.

9. Zusatzeinrichtung nach einem der vorhergehenden Ansprüche, **dadurch gekennzeichnet, dass** unterhalb der Plattform (10) Gleitschalungs- und höhenverstellbare Abweisblechen (14, 15) angebracht sind, um die selbstfahrende Zusatzeinrichtung zum Einbau einer Belagschicht ohne Mischgutbehälter und Fördereinrichtung benutzen zu können.

10. Zusatzeinrichtung nach einem der vorhergehenden Ansprüche **dadurch gekennzeichnet, dass** neben der Zuzatzverdichtungsbohle (8) eine weitere Modulverdichtungsbohle (16) für die gleiche Einbauschicht angeordnet ist .

## Claims

1. Accessory for a paver by which at least one pavement layer can be built and compacted and wherein the paver comprises an undercarriage with a drive unit, a first material reservoir (1), a driving cab (9), a distributor (5), a transport facility (3) as well as a compaction bar (7), the accessory comprising means that enable simultaneous hot-on-hot laying in conjunction with the paver, the means comprising at least one auxiliary material reservoir (2), an auxiliary transport facility (4), an auxiliary distribution facility (6) and an auxiliary compaction bar (8), **characterized in that** the accessory is self-propelled and comprises an auxiliary undercarriage (19) as well as a frame (18), wherein fixation points (17) are arranged at the auxiliary undercarriage (19) for a detachable connection with the undercarriage of the paver, and the frame (18) comprises pivotable displacement arms (11) which can be moved by means of hydraulic cylinders and enable a lifting movement and/or a pivoting movement of a platform (10) arranged above the auxiliary undercarriage (19).

2. Accessory according to claim 1, **characterized in that** the drive unit of the auxiliary undercarriage (19) can be electronically/electrically and/or hydraulically connected with that of the paver, and the target value for driving velocity and direction can be specified by the accessory and/or by the paver.

3. Accessory according to claim 1 or 2, **characterized in that** the auxiliary undercarriage (19) is broadened so far that the paver can be received and affixed within the accessory.

4. Accessory according to one of the preceding claims, **characterized in that** the paver material reservoir (1) for the first pavement layer is arranged at the front of the paver and the auxiliary material reservoir (2) for the second pavement layer is arranged at the front of the accessory.

5. Accessory according to one of the preceding claims, **characterized in that** means for adjusting the wheel alignment are arranged at the frame (18), facilitating coupling of the self-propelled accessory with a commercially available paver.

6. Accessory according to one of the preceding claims, **characterized in that** the auxiliary distribution facility (6) and the auxiliary compaction bar (8) for the second mixed good are arranged shiftable into the direction of the auxiliary undercarriage (19).

7. Accessory according to one of the preceding claims, **characterized in that** the whole platform (10) is shiftable to the front along the building direction, and the auxiliary material reservoir (2) with the auxiliary transport facility (4) is shiftable downwards from the platform (10) into the direction of the auxiliary undercarriage (19).

8. Accessory according to one of the preceding claims, **characterized in that** the auxiliary material reservoir (2) is connected with the auxiliary transport facility (4) by mechanical and/or hydraulic quick release fasteners so that it can be easily decoupled from the self-propelled accessory and replaced by a new larger mixed good container having a chain grate conveyor.

9. Accessory according to one of the preceding claims, **characterized in that** slipform plates and height adjustable deflection plates (14, 15) are arranged below the platform (10) in order to be able to use the self-propelled accessory to build a pavement layer without a mixed good container and a conveyor.

10. Accessory according to one of the preceding claims, **characterized in that**, in addition to the auxiliary compaction bar (8), another module compaction bar (16) is arranged for the same building layer.

## Revendications

1. Equipement additionnel pour un finisseur, avec lequel au moins une couche de revêtement routier peut être répandue et compactée, le finisseur comprenant un train de roulement avec un groupe moteur, un premier réservoir de matériau (1), une cabine de conduite (9), un distributeur (5), un dispositif de transport (3) ainsi qu'une lame de compactage (7), l'équipement additionnel comprenant des moyens permettant la pose simultanée, en relation avec le finisseur, de deux couches chaud-sur-chaud, les moyens étant composés d'au moins un réservoir de matériau additionnel (2), un dispositif de transport additionnel (4), un distributeur additionnel (6) et une lame de compactage additionnelle (8), **caractérisé en ce que** l'équipement additionnel est automoteur, comporte un train de roulement additionnel (19) ainsi qu'un châssis (18), des points de fixation (17) pour un accouplement détachable avec le train de roulement du finisseur étant disposés sur le train de roulement additionnel (19), et le châssis (18) comportant des bras ajustables (11) pivotants pouvant être mus au moyen de vérins hydrauliques et permettant un mouvement de levage ou de basculement d'une plate-forme (10) disposée au-dessus du train de roulement additionnel (19).

2. Equipement additionnel selon la revendication 1, **caractérisé en ce que** le groupe moteur du train de roulement additionnel (19) peut être accouplé électriquement/électroniquement et/ou hydrauliquement avec celui du finisseur, et **en ce que** la valeur de consigne pour la vitesse de roulement et le sens de marche peut être prescrite depuis l'équipement additionnel et/ou le finisseur.

3. Equipement additionnel selon la revendication 1 ou 2, **caractérisé en ce que** le train de roulement additionnel (19) est élargi pour que le finisseur puisse être pris et fixé à l'intérieur de l'équipement additionnel.

4. Equipement additionnel selon l'une des revendications précédentes, **caractérisé en ce que** le réservoir de matériau du finisseur (1) pour la première couche de revêtement se trouve à l'avant du finisseur, et **en ce que** le réservoir de matériau additionnel (2) pour la deuxième couche de revêtement se trouve à l'avant de l'équipement additionnel.

5. Equipement additionnel selon l'une des revendications précédentes, **caractérisé en ce que** des moyens d'ajustement de la voie de roulement sont disposés sur le châssis (18), lesquels facilitent l'accouplement de l'équipement additionnel automoteur à un finisseur d'usage courant.

6. Equipement additionnel selon l'une des revendications précédentes, **caractérisé en ce que** le dispositif additionnel de distribution (6) et la lame de compactage additionnelle (8) pour le deuxième matériau enrobé sont décalables en direction du train de roulement additionnel (19).

7. Equipement additionnel selon l'une des revendications précédentes, **caractérisé en ce que** la totalité de la plate-forme (10) est décalable vers l'avant dans le sens de pose, et **en ce que** le réservoir de matériau additionnel (2) et le dispositif de transport additionnel (4) sont décalables de la plate-forme (10) vers le bas dans la direction du train de roulement additionnel (19).

8. Equipement additionnel selon l'une des revendications précédentes, **caractérisé en ce que** le réservoir de matériau additionnel (2) et le dispositif de transport additionnel (4) sont reliés par des raccords rapides mécaniques et/ou hydrauliques, de manière à pouvoir être découplés rapidement de l'équipement additionnel automoteur et à pouvoir être remplacés par un nouveau réservoir de matériau enrobé, plus grand, à convoyeur à racloir.

9. Equipement additionnel selon l'une des revendications précédentes, **caractérisé en ce que** des plaques protectrices (14, 15) pour coffrage glissant, réglables en hauteur sont disposées en-dessous de la plate-forme, pour pouvoir utiliser l'équipement additionnel automoteur pour la pose d'une couche de revêtement sans réservoir de matériau enrobé ni dispositif de transport.

10. Equipement additionnel selon l'une des revendications précédentes, **caractérisé en ce qu'**une autre lame de compactage modulaire (16) est disposée à côté de la lame de compactage additionnelle (8) pour la même couche à poser.
